# EUROPÄISCHE PATENTANMELDUNG

(11) **EP 0 761 851 A1**
(43) Veröffentlichungstag der Anmeldung: **12.03.1997**
(21) Anmeldenummer: 96114142.1
(22) Anmeldetag: 04.09.1996
(51) Int. Cl.: D01G 19/16, D01G 19/28

(54) **Kämmaschine**

(30) Priorität: 08.09.1995 US 526041
(71) Anmelder: Mandl, Gerhard, Dr., 8406 Winterthur (CH); Meile, Hans-Peter, 8404 Winterthur (CH)
(72) Erfinder: Mandl, Gerhard, Dr., 8406 Winterthur (CH); Meile, Hans-Peter, 8404 Winterthur (CH)
(74) Vertreter: Groner, Manfred, Dr.

(57) **Zusammenfassung**

Die Kämmaschine weist ein Abreisswalzenpaar (6'') und einen Zangenkopf (3) auf, der während eines Kammspiels einen Vorhub gegen das Abreisswalzenpaar (6'') sowie einen Rückhub ausführt. Im Hubweg des Zangenkopfes (3) sind wirksame Mittel (26, 27, 28) vorhanden, um einen Faserbart (10) zumindest am Ende der Vorhubbewegung in eine bestimmte relative Lage zum Zangenkopf (3) zu zwingen.

## Beschreibung

Die vorliegende Erfindung bezieht sich auf eine Kämmaschine gemäss dem Oberbegriff des Anspruchs 1.

Bei Kämmaschinen nach dem Nasmith'schen Prinzip wird während eine Kammspieles, das heisst während eines vollständigen Hubzyklus der Zange, das Faservlies einmal vollständig getrennt und dann wieder zusammengefügt. Obwohl das Trennen mittels einem grossen Verzug zwischen definierten Klemmstellen kein Problem verursacht, ist das Zusammenfügen des Vlieses, in der Fachsprache "Löten" (im Englischen "piecing") genannt, mit Schwierigkeiten verbunden.

Die Lötung ist ein sehr wichtiges Qualitätsmerkmal. Die gute Lötung des Vlieses (Kammzuges) ist gekennzeichnet durch eine parallele und gestreckte Lage der Fasern, verbunden mit einer gleichmässigen Faserverteilung in Längs- und Querrichtung.

Eine gute Lötung erfordert ein störungsfreies Auflegen des Anfangs des nachfolgenden Faserverbandes (das heisst des Faserbartes) auf das nachlaufende Ende Kammzugs.

Einerseits wird mit grösser werdender Hubfrequenz der Zange bzw. mit steigender Kammspielzahl eine störungsfreie Lötung immer schwieriger. Anderseits ist eine hohe Kammspielzahl erwünscht, da die Produktion am gekämmten Band damit unmittelbar erhöht werden kann. Jede Spinnerei sieht sich daher vor die Aufgabe gestellt, den geeigneten Kompromiss zu finden zwischen Produktivität und Qualität beim Kämmen.

Aus Gründen der Wirtschaftlichkeit ist daher eine möglichst hohe Kammspielzahl ohne störende Einbussen an Qualität anzustreben.

Die vorliegende Erfindung stellt sich die Aufgabe, die Kammspielzahl zu erhöhen bei gleichzeitiger Beibehaltung einer guten Qualität der Lötung.

Erfindungsgemäss wird diese Aufgabe gelöst durch die kennzeichnenden Merkmale des Anspruchs 1.

Anhand der beiliegenden schematischen Zeichnung wird die Erfindung beispielsweise erläutert. Es zeigen:
- Fig. 1: den Querschnitt einer Kämmaschine; der Faserbart wird durch den Rundkamm ausgekämmt,
- Fig. 2: eine gleiche aber vereinfachte Darstellung wie Fig. 1 kurz vor Beginn des Lötvorganges,
- Fig. 3: ein Detail aus Fig. 2 in vergrösserter Darstellung, teilweise geschnitten,
- Fig. 4: eine gleiche Darstellung wie Fig. 3 eines zweiten Ausführungsbeispiels und
- Fig. 5: drei Ausführungsvarianten der Blasdüse.

Fig. 1 zeigt den prinzipiellen Aufbau einer Kämmaschine wie er im einzelnen in der US-PS 3 479 699 (= CH-PS 485 873) beschrieben und gezeigt ist. Im Maschinenständer 1 ist schwenkbar an einer Zangenwelle 2 ein Zangenkopf 3 mit einer Klemmbride 8 befestigt, dem ein Rundkamm 4 mit einem Nadelsegment 5 zugeordnet ist. Der Zangenkopf 3 wirkt mit Abreisswalzen 6 zusammen. Die zu kämmende Watte 7 wird dem Zangenkopf 3 kontinuierlich von einer nicht dargestellten Wickelrolle zugeführt, die auf einem ebenfalls nicht dargestellten kontinuierlich angetriebenen Wellenpaar aufliegt. Das vorangehende Ende der Watte 7, der sogenannte Faserbart 10 wird mit dem zwischen den Abreisswalzen 6 gehaltenen Kammzug 11 - anschliessend an dessen pilgerschrittartige Rückwärtsbewegung - verbunden (Lötung genannt), abgefördert und und von der nachlaufenden Watte 7 getrennt. Das Nadelsegment 5 wird von den aus dem Faserbart 10 ausgekämmten Kämmlingen durch eine gegensinnig drehende, mit grösserer Umfangsgeschwindigkbit umlaufende Bürstenwalze 12 gereinigt. Der Zangenkopf 3 weist eine an der Zangenwelle 2 angelenkte Unterzange 13 und eine an dieser schwenkbar gelagerte Oberzange 14 auf. Die Unterzange 13 besteht im wesentlichen aus einem Unterzangenarm 15 und einer daran befestigten Unterzangenplatte 16. An seitlichen Schwenkzapfen 17 des Unterzangenarmes 15 ist die Oberzange 14 mit einer Oberzangenplatte 21 (Messer) schwenkbar gelagert. In der Unterzange 13 ist eine Zuführwalze 18 für die Watte 7 gelagert, die den kontinuierlichen Wattevorschub in einen diskontinuierlichen umsetzt. Der intermittierende Antrieb der Zuführwalze 18 erfolgt im Rhythmus der Zangenkopfbewegung mittels eines nicht dargestellten, im einzelnen aber in der US-PS 3 479 699 (= CH-PS 485 873) beschriebenen Klinkengetriebes. In der hohlkörperartigen Unterzangenplatte 16 befindet sich eine Luftkammer 26, die beispielsweise mittels eines elastisch dehnbaren Schlauches 27 auch während der Hubbewegungen dauernd an eine nicht dargestellte Druckluftquelle angeschlossen ist. In die mit der Oberzangenplatte 21 zusammenwirkenden Klemmfläche der Unterzangenplatte 16 mündet eine sich im wesentlichen über ihre Breite erstreckende Schlitzdüse 28 (Fig. 5a) oder eine Reihe von Schlitzöffnungen oder Bohrungen (Fig. 5b, c), durch die die Blasluft aus der Luftkammer 26 in Richtung gegen die Abreisswalzen 6 unterhalb des Faserbartes 10 austreten kann. Bei geschlossenem Zangenkopf 3 liegt die Oberzangenplatte 21 gegen die Schlitzdüsenöffnung an und verschliesst sie.

Die Oberzange 14 besteht im Prinzip aus einem an den Schwenkzapfen 17 angelenkten Oberzangenarm 20 und der daran befestigten Oberzangenplatte 21 sowie einem mit dem Oberzangenarm 20 fest verbundenen Hebel 9. Weiter ist an der Oberzange 14 ein einstellbarer Einstechkamm 19 gelagert, der jene Fasern des Faserbartes 10, die nicht die Länge des Abreissabstandes (Ecartement) aufweisen, von einem Einzug in die Abreisswalzen 6 zurückhält. Die Oberzangenplatte 21 ist im Bewegungsrhythmus des Zangenkopfes 3 gegen die Unterzangenplatte 16 bzw. von dieser weg schwenkbar und zwar so, dass der Zangenkopf 3 in der hinteren (in Fig. 1 gezeigten) Endlage geschlossen ist und den Faserbart 10 zwischen der Unterzangenplatte 16 und der Oberzangenplatte 21 festklemmt (und die Schlitzdüse 28 verschliesst) bzw. in der vorderen Endlage (in der sich die Unterzangenplatte 16 dem Klemmpunkt der Abreisswalzen 6 bis auf die Abreisslänge angenähert hat) offen ist. Die Synchronisation der Bewegung der Oberzange 14 mit der Bewegung des Zangenkopfes 3 erfolgt mittels eines Lenkers 22, dessen Enden am Maschinenständer 1 einerseits und anderseits am mit dem Oberzangenarm 20 fest verbundenen Hebel 9 angelenkt sind.

Die Abreisswalzen 6 sind von zwei Abreisswalzenpaaren 6', 6'' gebildet, von denen jedes eine untere, angetriebene 23 und eine obere nicht angetriebene Abreisswalze 24 hat. Die Abreisswalzen 6 können auch durch nur ein Abreisswalzenpaar 6'' gebildet sein. Ihre periodische Vor- und Rückwärtssteuerung bewirkt (wie bereits erwähnt) insgesamt ein Abfördern des Kammzuges 11 in Richtung des Pfeiles 25 sowie eine Verbindung mit dem vom Zangenkopf 3 zugeführten, gekämmten Faserbart 10.

Der Sektorwinkel des Nadelsegementes 5 und der Radius des Rundkammes 4 sind so bemessen, dass alle Nadeln des Nadelsegmentes 5 im Bereich der hinteren (in Fig. 1 gezeigten) Endlage des Zangenkopfes 3 den Faserbart 10 einmal durchkämmen.

Der Antrieb der Kämmaschine erfolgt mittels eines Motors 31, der über ein Reduktionsgetriebe 32 eine Taktwelle 33 antreibt. Mit jeder Umdrehung der Taktwelle 33 vollzieht die Maschine ein Kammspiel. Ein mit der Taktwelle 33 umlaufender Kurbelzapfen 34 ist durch eine Kurbelstange 35 mit einem Schwenkzapfen 36 an einem Hebel 36' getrieblich verbunden, welcher mit der Zangenwelle 2 fest verbunden ist und dessen Schwenkbewegung während einer Umdrehung der Taktwelle 33 den Zangenkopf 3 einmal aus der hinteren in die vordere Endlage und zurück verschwenkt.

Taktsynchron werden von der Taktwelle 33 weiter der Rundkamm 4 sowie über ein an sich bekanntes Pilgerschrittgetriebe 37 die unteren Abreisswalzen 23 angetrieben, so, dass ihr Vor- und Rücklauf während eines Kammspiels wie bei den bekannten Kämmaschinen erfolgt. Die Umfangsgeschwindigkeit der Bürstenwalze 12 ist grösser als jene des gegenläufig drehenden Rundkammes 4.

Die Arbeitsweise wird nachfolgend mit Bezugnahme auf die Zeichnung beschrieben.

Während eines Kammspiels schwenkt sich der Zangenkopf 3 um die Zangenachse 2 aus der hinteren Endlage (in der er dem Umfangkreis des Rundkammes 4 sehr nahe kommt) in die vordere Endlage und zurück, wobei die vorangehende Kante der Unterzangenplatte 16 sich auf einem Kreisbogen 41 bewegt. Während der gegen die Abreisswalzen 6 gerichteten Auswärtsbewegung entfernt sich die vorangehende Kante der Unterzangenplatte 16 vom Rundkamm 4 und nähert sich ihm während des Rücklaufs wieder an. Während dieses Rücklaufs schliesst sich der Zangenkopf 3 bevor das Nadelsegment 5 mit dem Auskämmen des Faserbartes 10 beginnt und öffnet erst wieder, wenn sich das Nadelsegment 5 und der Faserbart 10 voneinander getrennt haben. Während der Auswärtsbewegung wird der Faserbart 10 bei offenem Zangenkopf 3 mit seinem vorangehenden Ende zur Lötung an das nachlaufende Ende des Kammzuges 11 heranführt. Damit bei hohen Kammspielzahlen der Luftwiderstand den Faserbart 10 (in Verbindung mit dessen Massenträgheit) nicht vor der Unterzangenplatte 10 nach unten drückt, wird mit dem Öffnen der Zange 3 der Luftaustritt aus der Schlitzdüse 28 (oder einer entsprechenden Reihe von Düsenbohrungen) frei gegeben (Fig. 2 bis 4). Der aus der Schlitzdüse 28 austretende Luftstrom wirkt unterseitig auf den Faserbart 10 und hält ihn gestreckt vor der auf die Abreisswalzen 6 zuschwingenden Unterzange 13. Querschnitt, Richtung und Stärke des Luftstromes müssen so bemessen sein, dass sich bei der Auswärtsbewegung während eines Kammspiels eine definierte Lage für den Faserbart 10 und entsprechend ein exaktes Auftreffen und Auflegen der Faserbartspitze auf das nachlaufende Ende des Kammzuges 25 ergibt.

Zwischen der nicht dargestellten Druckluftquelle und der Luftkammer 26 kann ein Reduzierventil vorgesehen sein, mit dem der Druck bzw. die Geschwindigkeit der aus der Schlitzdüse 28 austretenden Luft in Abhängigkeit von der Steifigkeit des Faserbartes und der Arbeitsgeschwindigkeit der Maschine optimal einstellbar ist.

Wie Fig. 4 zeigt, kann die Richtung der Blasluft anstatt in Bewegungsrichtung des Faserbartes 10 unter spitzem Winkel gegen dessen Unterseite gerichtet sein, um eine im wesentlichen ebene Ausrichtung zu erreichen. Diese Variante kann beim Arbeiten mit grösseren Blasluftmengen und kleinerem Blasluftdruck zweckmässig sein.

Von besonderer Wichtigkeit ist, dass am Ende der Vorhubbewegung die Stützung und Stabilisierung des Faserbartes 10 erfolgt, d.h., in jenem Moment, in dem er mit dem Kammzug 11 in Berührung tritt und der Lötvorgang einsetzt. Am Ende der Vorhubbewegung, deren Geschwindigkeit im wesentlichen sinusförmig verläuft, wird der Zangenkopf 3 bis zum Stillstand verzögert, wodurch der Luftwiderstand sinkt und die Massenträgheit das freie Ende des Faserbartes 10 gegen den Kammzug 11 schleudert. In der Zeitspanne der Lötung kann daher mit vergleichsweise kleinen Blasluftgeschwindigkeiten und - mengen eine genau bestimmte Lage des Faserbartes 10 und eine gleichbleibend hohe Qualität der Lötung erzwungen werden.

## Patentansprüche

1. Kämmaschine mit einem Abreisswalzenpaar (6'')und einem Zangenkopf (3) der während eines Kammspiels einen Vorhub gegen das Abreisswalzenpaar (6'') sowie einen Rückhub ausführt, dadurch gekennzeicnet, dass im Hubweg des Zangenkopfes (3) wirksame Mittel (26, 27, 28) vorhanden sind, um einen Faserbart (10) zumindest am Ende der Vorhubbewegung in eine bestimmte relative Lage zum Zangenkopf (3) zu zwingen.

2. Kämmaschine nach Anspruch 1, dadurch gekennzeichnet, dass die Mittel (26, 27, 28) pneumatische Mittel sind.

3. Kämmaschine nach Anspruch 2, dadurch gekennzeichnet, dass die Mittel (26, 27, 28) Blasdüsen (28) aufweisen.

4. Kämmaschine nach Anspruch 3, dadurch gekennzeichnet, dass der Zangenkopf (3) eine Oberzange (14) mit einem Messer (21) und eine Unterzange (13) mit einer Unterzangenplatte (16) aufweist, wobei sich das Messer (21) und die Unterzangenplatte (16) bei geschlossenem Zangenkopf (3) mit Klemmflächen berühren, und dass in der Klemmfläche der Unterzangenplatte (16) mindestens eine wenigstens näherungsweise in Vorhubrichtung wirkende Blasdüse (28) mündet.

5. Kämmaschine nach Anspruch 4, dadurch gekennzeichnet, dass die Blasdüse (28) sich über die Breite der Klemmfläche erstreckt und durch eine oder mehrere nebeneinander liegende Schlitzdüsen oder durch eine Reihe von Rundlochdüsen gebildet wird.

6. Kämmaschine nach Anspruch 5, dadurch gekennzeichnet, dass die Blasdüse (28) über eine Luftkammer (26) in der Unterzangenplatte (16) an eine Druckluftquelle angeschlossen ist.

7. Kämmaschine nach einem der Ansprüche 3 bis 6, dadurch gekennzeichnet, dass nur bei geschlossenem Zangenkopf (3) die Blasluftdüse (28) gesperrt ist.
